# EUROPÄISCHE PATENTSCHRIFT

(11) **EP 0 653 496 B1**
(45) Veröffentlichungstag und Bekanntmachung des Hinweises auf die Patenterteilung: **10.03.1999**
(21) Anmeldenummer: 94250266.7
(22) Anmeldetag: 01.11.1994
(51) Int. Cl.: C22B 5/10

(54) **Verfahren und Vorrichtung zur Wertstoffgewinnung**
Process and apparatus for the recovery of valuable materials
Procédé et appareil d'obtention de matériaux de valeur

(30) Priorität: 15.11.1993 DE 4339226
(43) Veröffentlichungstag der Anmeldung: 17.05.1995
(73) Patentinhaber: MANNESMANN Aktiengesellschaft, 40213 Düsseldorf (DE)
(72) Erfinder: König, Heribert, D-47058 Duisburg (DE); Stark, Heinz, D-45219 Essen (DE)
(74) Vertreter: Meissner, Peter E., Dipl.-Ing.

(56) Entgegenhaltungen:
- AT-B- 15 489
- DE-A- 2 509 061
- DE-A- 3 614 048
- DE-B- 1 252 215
- GB-A- 827 622
- US-A- 4 168 156

## Beschreibung

Die Erfindung betrifft ein Verfahren zur Wertstoffgewinnung sauerstoffgebundener Metalle durch Reduktion in metallurgischen Gefäßen und eine Schmelzofenanlage mit einer das Gefäß in zwei Teile trennende von der Ofendecke in das Gefäß hineinragenden Trennwand, mit einer Einrichtung zur Zuführung von Wärmeenergie, Materialzufuhr- und Schmelzabfuhrvorrichtungen sowie einen Anschluß an eine Gasreinigungsanlage.

Bei metallurgischen Prozessen zur Gewinnung von sauerstoffgebundenen Wertmetallen, wie beispielsweise Blei oder Kupfer, durch Reduktion, wird das für den Reduktionsprozeß erforderliche Reduktionsmittel regelmäßig durch Schüttung auf das schmelzflüssige Bad gegeben. Als Folge des großen Unterschiedes im spezifischen Gewicht zwischen dem Reduktionsmittel, in den meisten Fällen Koks, und der metallurgischen Schmelze, die einer Schlackenschmelze gleichzusetzen ist, kann das Reduktionsmittel in Form von Koks nur als Schicht auf der Schmelze schwimmen. Dies bedingt einen nur wenig effektiven Kontakt der Reduktanten mit dem großen zu reduzierenden Volumen des metallurgischen, oxydischen Bades. Die Folgen dieses schlechten Kontaktes sind sehr lange (bis zu Tagen) Verweil- und Reduktionszeiten mit erheblichem Aufwand an Warmhalteenergie.

Weiterhin ist aus der DE OS 25 09 061 ein Verfahren bekannt, bei dem metalloxydhaltiges Material in einem glühenden Koksbett reduziert wird, das als horizontaler Ring geformt ist und auf elektrischem Wege erwärmt wird. Bei diesem Verfahren, das im wesentlichen zur Gewinnung einer kohlenstoffhaltigen Metallschmelze aus metalloxydhaltigem Material dient, wird das erschmolzene Metall daran gehindert, eine zusammenhängende Schmelzenschicht unter dem Koksbett zu bilden.

Als Nachteile dieses Verfahrens sind neben der schwierigen Steuerung der Verhinderung des Bildens einer zusammenhängenden Schmelzenschicht unter dem Koksbett der Einsatz eines Ringofens mit der Fülle seiner beweglichen und verschleißanfälligen Einzelteile.

Aus der Schrift DE 36 14 048 A1 ist eine Anlage mit einem mit flüssigem Metall gefüllten Reaktor bekannt, bei dem im mittleren Bereich des Reaktors eine Trennwand angeordnet ist, die am Boden des Reaktors wenigstens eine Durchlaßöffnung für das flüssige Metall aufweist. Diese Anlage dient der Vergasung minderwertige Brennstoffe in einem feuerflüssigen Metallschmelzbad, insbesondre einem Eisenschmelzbad, und ist zur Reduktion einer oxydischen, metallurgischen Wertschmelze nicht geeignet. Hierbei werden minderwertige Brennstoffe, u.a. Altöl, Hausmüll, Sperrmüll, Abfallstoffe, Autoreifen u. ä., in die Metallschmelze eingeführt. Der im minderwertigen Brennstoff enthaltene Kohlenstoff sowie auch der Schwefel gehen im Eisenbad in Lösung. Die nicht vergasbaren bzw. nicht löslichen Bestandteile der minderwertigen Brennstoffe werden verschlackt und sofort über das Abzugsorgan aus der Reaktorkammer abgezogen. Ein inniger Kontakt zwischen einem Reduktionsmittel und der Schlackenschmelze liegt hier nicht vor.

Aus der US 4168156 ist ein Elektroofen bekannt, bei dem der Schmelzraum durch eine in die Schmelze eintauchende Wand unterteilt wird in eine Schmelzzone und eine Reaktionszone. In dieser Reaktionszone wird die Schlacke innig mit einem zugeführten Reduktionsmittel in Kontakt gebracht. Zur Aufrechterhaltung der Temperatur sind in beiden Zonen durch die Ofendecke geführte Elektroden vorgesehen.

Die Erfindung hat sich das Ziel gesetzt, ein Verfahren und die dazu erforderliche Schmelzofenanlage zur Wertstoffgewinnung sauerstoffgebundener Metalle anzugeben, mit denen die Ausbringung erhöht wird bei gleichzeitiger Verkürzung der Reduktionszeit.
Die Erfindung löst die Aufgabe mit den kennzeichnenden Merkmalen des Verfahrensanspruchs 1 und des Vorrichtungsanspruchs 5.
Erfindungsgemäß wird ein erster Ofenteil des metallurgischen Gefäßes mit einer in die Schlacke eintauchenden Trennwand ausgerüstet, die einen Teil des Herdraumes abtrennt. Die oxydische Schmelze drängt unter der Trennwand durch in abgetrennten Teil des Herdes und nimmt dort das gleiche Höhenniveau an.
Der zweite Ofenteil ist als Schacht ausgebildet und mit Koks verfüllt, und zwar so hoch, daß das Kokssäulengewicht so groß wird, daß die Auftriebkraft des oxydischen Bades überwunden wird und der Koks über die gesamte Höhe des auf der Metallschmelze aufschwimmenden Schlackebades eintaucht. Damit entsteht ein inniger effektiver Kontakt zwischen Reduktionsmittel und dem in der Schmelze befindlichen
Metallwertstoffoxyden. Hierdurch wird die Reduktion eingeleitet und das ausreduzierte Metall wird sich unterhalb der Wertschlacke ansammeln.
Durch kontinuierliches Abfließenlassen des gewonnenen Metalls und diskontinuierliches Abstechen von abgereicherter oder ausreduzierter Schlacke im Erdbereich des Reduktionsmittelschachtes entsteht ein kontinuierlicher Fluß von oxydischer Wertschlacke zum Reduktionsbereich des Herdes unter dem Koks/Reduktionsschacht.
Zur Aufbringung des für den Reduktionsvorgang erforderlichen Energie werden seitwärts in den Reduktionsmittelschacht hineinragende Elektroden vorgesehen, die an eine Energiezufuhreinrichtung angeschlossen sind. Beaufschlagung der Elektroden mit einer elektrischen Spannung fließt durch den elektrischen Widerstand des Reduktionsmittels ein Strom von Elektrode zu Elektrode, der die für den Reduktionsprozeß erforderliche joul'sche Wärme erzeugt.
Das bei der Reduktion entstehende Gas durchstreift die Koksschichten des Schachtes entgegen der Förderrichtung des Koks. Evtl. beim Prozeßverlauf entstehendes Kohlendioxyd wird durch das Reduktionsmittel reduziert, so daß in Summe oberhalb der Koksschüttung ein hochwertiges Brenngas gewonnen wird.
In einer vorteilhaften Weiterbildung wird vorgesehen, das im ersten Ofenteil entstehende Gas durch die Trennwand in den Reduktionsmittelschacht zu leiten. Im Reduktionsmittelschacht wird dieses Kohlendioxyd durch das Reduktionsmittel zu Wertgas reduziert.
Ein weiterer Vorteil besteht darin, daß die Staublast des Abgases aus dem ersten Ofenteil im Koksgerüst sich niederschlägt und in den Prozeß zurückgeführt wird. Hierdurch wird das Gasreinigungssystem entlastet und die Wertgasmenge vergrößert.

Ein Beispiel der Erfindung ist in der beigefügten Zeichnung dargelegt. Hierbei zeigen die Figur 1 eine Seitenansicht, Figur 2 eine Draufsicht.

Die Figuren zeigen einen ersten Ofenteil 11 und einen zweiten Ofenteil 12, die durch einen gemeinsamen Gefäßboden 15 miteinander verbunden sind. Der Ofenteil 11 ist durch eine Ofendecke 13 abgeschlossen, durch die Elektroden 51 bis 53 und Zuführung 33 zur Zufuhr von festem Möller vorgesehen sind. In der Seitenwand 18 des Ofenteils 11 ist eine Zufuhr 32 für flüssigen Möller vorgesehen, der durch eine Pfanne 35 bedient werden kann.

Zwischen dem Ofenteil 11 und dem schachtförmig ausgeführten Ofenteil 12 ist eine Trennwand 21 vorgesehen. Diese Trennwand 21 besitzt eine Länge, die einen so weiten Abstand der Mündung 22 zum Gefäßboden zuläßt, daß die Trennwand während des Betriebes nicht mit Flüssigmetall in Kontakt kommt.
In der Trennwand 21 ist eine Öffnung 23 vorgesehen, durch die Gas von im Ofenteil 11 in den Ofenteil 12 gelangen kann.
Der Teil der Trennwand 21, der während des Betriebes in die Schlacke eintaucht, ist aus Kühlelementen 24 aufgebaut, durch die ein Kühlmittel führbar ist.
In der Seitenwand 19 des Ofenteils 12 sind ein Abstich 17 für Schlacke S und ein Abstich 16 für Flüssigmetall M vorgesehen. Der Abstich 16 ist auf gleicher Höhe wie der unter einem Neigungswinkel abfallenden Gefäßboden 15 angeordnet.

Das Kopfende des schachtförmigen Ofenteils 12 ist deckelartig eingezogen und weist in seinem Zentrum eine Zufuhr 31 für das Reduktionsmittel R auf. Die Zufuhr 31 wie auch die Zufuhr 33 besitzen Schleusen 34, die ein Ausströmen des Gases aus dem Ofen verhindern. Im Bereich des Kopfendes 14 des Ofenteils 12 ist ein Anschluß 41 an eine Gasreinigung 42 vorgesehen. Der Gesamtschacht des Ofenteils 12 besitzt eine Schachthöhe H, die deutlich höher ist als die Säulenhöhe h des Reduktionsmittels R.

Die Figur 2 zeigt die Lage der in das Reduktionsmittel R bis oberhalb des Schlackepegels hineinragenden Elektroden 54, 55 (in Figur 1 nicht weiter dargestellt), die an eine Energieeinrichtung 56 für Gleichstrom angeschlossen sind.
Die Elektroden 51 bis 53 sind an eine Energieeinrichtung 57 für Wechselstrom angeschlossen.
Zum Betreiben der Ofenanlage sind auch Energieeinrichtungen für andere Medien zur Wärmezufuhr möglich.

### Positionsliste:

- 10: Schmelzofenanlage
- 11: Ofenteil 1
- 12: Ofenteil 2
- 13: Ofendecke
- 14: Kopfende
- 15: Gefäßboden
- 16: Abstich für Metallschlacke
- 17: Abstich für Schlacke
- 18: Seitenwand 11
- 19: Seitenwand 12
- 20: Trennung
- 21: Trennwand
- 22: Mündung
- 23: Öffnung
- 24: Kühlelement
- 30: Materialzufuhr
- 31: Zufuhr Reduktionsmittel
- 32: Zufuhr Möller flüssig
- 33: Zufuhr Möller fest
- 34: Materialschleuse
- 35: Pfanne
- 40: Gasreinigungsanlage
- 41: Anschluß
- 42: Gasreinigung
- 50: Energiezufuhr
- 51, 52, 53: Elektrode
- 54, 55: Elektrode
- 56: Energieeinrichtung Gleichstrom
- 57: Energieeinrichtung Wechselstrom
- H: Schachthöhe
- L: Länge Trennwand
- M: Flüssigmetall
- S: Schlacke
- R: Reduktionsmittel
- h: Säulenhöhe
- α: Neigungswinkel

## Patentansprüche

1. Verfahren zur Wertstoffgewinnung durch Reduktion sauerstoffgebundener Metalle in metallurgischen Gefäßen, wobei eine feste oder flüssige Beschickung in einer ersten Reaktionszone (11) soweit mit Wärmeenergie beaufschlagt wird, bis sich bei fester Beschickung ein Schmelzbad bildet oder bei flüssiger Beschickung ein Schmelzbad aufrechterhalten wird, bei dem flüssige Schlacke (S) auf einem Metallschmelzbad (M) schwimmt, wobei ferner das Schmelzbad einer zweiten Reaktionszone (12) zugeführt wird, bei der die Schlacke innig mit einem Reduktionsmittel (R) in Kontakt kommt, wobei das Reduktionsmittel säulenförmig aufgehäuft ist und die Säulenhöhe (h) so gewählt wird, daß sein Gewicht die Auftriebskraft des oxydischen Schlackebades überwindet und der Schmelze in der Reduktionszone zusätzlich eine ein Einfrieren verhindernde Wärmeenergie mittels schräg in das Reduktionsmittel hineinragender Elektroden (54,55) zugeführt wird.

2. Verfahren nach 1.
dadurch gekennzeichnet,
daß die Metallschmelzbad kontinuierlich und die Schlacke nach der Reduktionsarbeit diskontinuierlich abgestochen wird.

3. Verfahren nach Anspruch 1,
dadurch gekennzeichnet,
daß das in der ersten Reaktionszone vorhandene Rauchgas durch das Reduktionsmittel geführt und anschließend zusammen mit den Stickoxyden der zweiten Reaktionszone nach Abgabe seiner fühlbaren Wärme gereinigt wird.

4. Schmelzofenanlage mit einer das Ofengefäß in zwei Teile trennende von der Ofendecke in das Gefäß hineinragenden Trennwand, mit einer Einrichtung zur Zuführung von Wärmeenergie, mit Materialzufuhr- und Schmelzenabfuhrvorrichtungen sowie einem Anschluß an eine Gasreinigungsanlage, zur Durchführung des Verfahrens nach Anspruch 1,
dadurch gekennzeichnet,
daß die Trennwand (21) von der Ofendecke (13) des ersten Ofenteils (11) eine Länge (L) aufweist, bei der die Trennwandmündung (22) in die während des Schmelzbetriebes sich befindende Schlacke (S) bis nahe oberhalb des Flüssigmetallpegels (M) hineinragt, daß die Trennwand (21) im Bereich der Ofendecke (13) eine Öffnung (23) vom ersten zum zweiten Ofenteil (11, 12) aufweist, daß der zweite Ofenteil (12) schachtförmig ausgebildet ist mit einer Schachthöhe (H), die über die Säulenhöhe (h) des Reduktionsmittels hinausragt und dessen Kopfende (14) mit einem Anschluß (41) zur Verbindung mit der Gasreinigung (42) Verfahren ist, und
daß seitwärts in das zweite Ofengefäßteil (12) im Bereich oberhalb der Schmelze Elektroden (54, 55) ragen, die an einer Energiezufuhreinrichtung (56) angeschlossen sind.

5. Schmelzofenanlage nach Anspruch 4,
dadurch gekennzeichnet,
daß die Trennwand (21) im Bereich der Decke (13) Öffnungen (23) in einer Größe aufweist, durch die Gas strömen kann, ohne daß Reduktionsmittel (R) in den ersten Ofenteil (11) gelangt.

6. Schmelzofenanlage nach Anspruch 4,
dadurch gekennzeichnet,
daß der Bereich der Trennwand (21) der während des Schmelzbetriebes in die Schlacke (S) eintaucht, mit flüssigen Medien zu kühlende Elemente (24) aufweist.

7. Schmelzofenanlage nach Anspruch 4,
dadurch gekennzeichnet,
daß am Kopfende (14) oberhalb des Gasabzuges (41) des zweiten Ofengefäßes (12) eine mit einer Schleuse (34) versehene Zufuhr (31) für das Reduktionsmittel-(R) vorgesehen ist.

8. Schmelzofenanlage nach Anspruch 4,
dadurch gekennzeichnet,
daß der gemeinsame Boden (15) des ersten und zweiten Ofengefäßteils (11,12) zum Abstich (16) hin unter einem Neigungswinkel α von 1 bis 70° abfällt.

## Claims

1. A method for recovering valuable substances by reduction of oxygen-bound metals in metallurgical vessels, wherein a solid or liquid charge is acted upon by thermal energy in a first reaction zone (11) until, in the case of a solid charge, a melt bath is formed or, in the case of a liquid charge, a melt bath is maintained, in which liquid slag (S) floats on a metal melt bath (M), wherein furthermore the melt bath is fed to a second reaction zone (12) in which the slag comes into intimate contact with a reduction agent (R), the reduction agent being piled up in column form and the column height (h) being selected such that its weight overcomes the buoyancy force of the oxidic slag bath and the melt in the reduction zone is additionally supplied with thermal energy which prevents freezing-up by means of electrodes (54, 55) which project obliquely into the reduction agent.

2. A method according to Claim 1, characterised in that the molten metal is tapped continuously and the slag discontinuously after the reduction work.

3. A method according to Claim 1, characterised in that the flue gas present in the first reaction zone is passed through the reduction agent and subsequently is purified together with the nitrogen oxides of the second reaction zone once it has given off its sensible heat.

4. A melting furnace installation having a partition wall projecting from the furnace cover into the vessel, which wall divides the furnace vessel into two parts, with a means for supplying thermal energy, with material supply and melt removal devices and a connection to a gas purification plant, for performing the method according to Claim 1,
characterised in that
the partition wall (21) from the furnace cover (13) of the first furnace section (11) has a length (L) at which the mouth (22) of the partition wall projects into the slag (S) during the melting operation to closely above the level (M) of the molten metal, that the partition wall (21) in the region of the furnace cover (13) has an opening (23) from the first to the second furnace section (11, 12), that the second furnace section (12) is shaft-shaped, with a shaft height (H) which extends beyond the column height (h) of the reduction agent and the top end (14) of which is provided with a connection (41) for joining to the gas purification plant (42), and
that electrodes (54, 55) project laterally into the second furnace vessel section (12) in the region above the melt, which electrodes are connected to an energy supply means (56).

5. A melting furnace installation according to Claim 4, characterised in that the partition wall (21) in the region of the cover (13) has openings (23) [sic] of such a size that gas can flow through without reduction agent (R) passing into the first furnace section (11).

6. A melting furnace installation according to Claim 4, characterised in that the region of the partition wall (21) which dips into the slag (S) during the melting operation has elements (24) cooled by liquid media.

7. A melting furnace installation according to Claim 4, characterised in that a supply means (31) provided with a lock chamber (34) for the reduction agent (R) is provided at the top end (14) above the gas offtake (41) of the second furnace vessel (12).

8. A melting furnace installation according to Claim 4, characterised in that the common base (15) of the first and second furnace vessel sections (11, 12) is inclined towards the taphole (16) at an angle of inclination α of 1 to 70°.

## Revendications

1. Procédé pour produire des matières par réduction de métaux liés à de l'oxygène dans des récipients métallurgiques, une charge solide ou liquide, dans une première zone réactionnelle (11), étant alimentée en énergie thermique, jusqu'à ce que, dans le cas d'une charge solide, il se forme un bain de matière en fusion ou, dans le cas d'une charge liquide, un bain de matière en fusion est maintenu, un laitier liquide (S) flottant sur un bain de matière en fusion métallique (M), le bain de matière en fusion étant de plus amené à une seconde zone réactionnelle (12), dans laquelle le laitier vient en contact intime avec un agent réducteur (R), l'agent réducteur étant formé en une colonne et la hauteur de colonne (h) étant choisie de sorte que son poids surmonte la force de poussée du bain de laitier oxydé, et de l'énergie thermique supplémentaire empêchant une solidification étant amenée à la matière en fusion dans la zone de réduction au moyen d'électrodes (54,55) pénétrant de façon inclinée dans l'agent réducteur.

2. Procédé selon la revendication 1,
caractérisé en ce que la matière en fusion métallique est coulée de façon continue et le laitier de façon discontinue après la réduction.

3. Procédé selon la revendication 1,
caractérisé en ce que le gaz de fumée présent dans la première zone réactionnelle est guidé à travers l'agent réducteur et, ensuite, est purifié en même temps que les oxydes d'azote de la seconde zone réactionnelle après évacuation de sa chaleur sensible.

4. Installation de four de fusion, comportant une paroi de séparation séparant le récipient de four en deux parties et pénétrant dans le récipient à partir du plafond du four, un dispositif pour amener de l'énergie thermique, des dispositifs pour amener de la matière et évacuer de la matière en fusion, ainsi qu'un raccord à une installation de purification de gaz, pour la mise en oeuvre du procédé selon la revendication 1,
caractérisée en ce que la paroi de séparation (21), à partir du plafond (13) du four de la première partie de four (11), présente une longueur (L) pour laquelle l'embouchure (22) de la paroi de séparation pénètre dans le laitier (S) s'y trouvant pendant la fusion environ jusqu'au-dessus du niveau (M) du métal liquide, en ce que la paroi de séparation (21) présente, dans la zone du plafond (13) du four, une ouverture (23) de la première à la seconde partie de four (11,12), en ce que la seconde partie de four (12) est réalisée en forme de cheminée avec une hauteur (H) qui dépasse la hauteur de colonne (h) de l'agent réducteur et dont l'extrémité de tête (14) est munie d'un raccord (41) pour la liaison au dispositif de purification de gaz (42), et en ce que des électrodes (54,55) pénètrent latéralement dans la seconde partie de four (12) dans la zone au-dessus de la matière en fusion, lesquelles sont raccordées à un dispositif d'amenée d'énergie (56).

5. Installation de four de fusion selon la revendication 4,
caractérisée en ce que la paroi de séparation (21) présente, dans la zone du plafond (13), des ouvertures (23) ayant une taille telle que le gaz peut circuler sans que l'agent réducteur (R) parvienne dans la première partie de four (11).

6. Installation de four de fusion selon la revendication 4,
caractérisée en ce que la zone de la paroi de séparation (21), qui plonge dans le laitier (S) pendant la fusion, présente des éléments (24) à refroidir par des fluides liquides.

7. Installation de four de fusion selon la revendication 4,
caractérisée en ce que, à l'extrémité de tête (14) au-dessus de l'évacuation de gaz (41) de la seconde partie de four (12), il est prévu une amenée (31), munie d'un sas (34), pour l'agent réducteur (R).

8. Installation de four de fusion selon la revendication 4,
caractérisée en ce que le fond commun (15) des première et seconde parties de four (11,12) est incliné sous un angle α de 1 à 70 degrés vers la sortie de coulée (16).
